# FASCICULE DE BREVET EUROPEEN

(11) **EP 0 234 137 B1**
(45) Date de publication et mention de la délivrance du brevet: **04.10.1989**
(21) Numéro de dépôt: 86401882.5
(22) Date de dépôt: 27.08.1986
(51) Int. Cl.: F23R 3/20

(54) **Dispositif de fixation d'un anneau brûleur ou accroche-flammes en matériau composite de turboréacteur**
Haltevorrichtung für einen Flammenhalter oder einen Ringbrenner aus Kompositmaterial für ein Turbostrahltriebwerk
Attaching means for a flame holder, or annular burner, of composite material for a turbo jet

(30) Priorité: 03.09.1985 FR 8513047
(43) Date de publication de la demande: 02.09.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lapergue, Guy Jean Louis, F-77950 Rubelles (FR); Loubet, Marc Georges, F-77176 Nandy-Cidex 510 (FR); Soligny, Marcel Robert, F-94150 Chevilly Larue (FR)
(74) Mandataire: Moinat, François

(56) Documents cités:
- FR-A- 1 513 429
- FR-A- 2 090 250
- FR-A- 2 097 587
- FR-E- 85 730
- GB-A- 2 107 630

## Description

La présente invention a pour objet un dispositif de liaison entre un anneau brûleur ou accroche- flammes en matériau composite et un canal de chambre de post-combustion d'un turboréacteur.

Dans l'application à des anneaux brûleurs ou accroche-flammes en matériau métallique, divers moyens ont été antérieurement utilisés pour assurer la liaison à une structure fixe de turboréacteur. FR-A-2 090 250 montre un tel exemple dans lequel un anneau accrocheflammes en forme de gouttière à profil en V est monté sur des bras articulés au capôt au moyen de bielles comportant une chape à chacune de leurs extrémités.

L'utilisation de matériaux composites sur des moteurs nécessite, notamment dans les parties chaudes, une attention particulière au niveau des dispositifs de liaison avec les pièces métalliques, en raison des coefficients de dilatation différents, des facteurs de forme etc.

Dans le cas d'un anneau brûleur ou accroche- flammes disposé dans une chambre de post- combustion, le problème réside plus particulièrement au niveau des points de suspension. Le problème se pose en raison du faible coefficient de dilatation de l'anneau, alors que les chapes métalliques, servant d'attaches pour les biellettes assurant la liaison de l'anneau avec les carters diffuseurs ou de chambres de post-combustion, présentent un coefficient de dilatation trois fois plus élevé que la structure composite. Le dispositif de liaison suivant l'invention a pour but de remédier à cet inconvénient.

Conformément à la présente invention l'anneau comporte sur son pourtour des bossages conformés dans la matière de l'anneau, lesdits bossages présentant à leur extrémité amont un alésage dans lequel est engagée une partie cylindrique de chape, ladite partie cylindrique étant prolongée en aval par une partie d'une pyramide tronquée qui présente deux faces opposées faisant entre elles un angle déterminé convergeant vers l'amont et qui sont en appui contre les ailes inclinées correspondantes de l'anneau.

Le dispositif suivant l'invention assure une sécurité de fixation par la reprise des efforts de traînée par appui à contre-courant sur les ailes internes de l'anneau.

Le montage et le démontage de l'anneau sont rapides en cas d'intervention sur le moteur. Les parties de la chape engagées dans l'anneau et assurant la liaison peuvent être récupérées dans le cas d'un remplacement de l'anneau. Dans le cas d'un anneau brûleur, le même organe assure la fixation de l'anneau et la tenue de la rampe de distribution de carburant. Les dilatations de matériaux différents n'entraînent pas de contraintes parasites.

D'autres caractéristiques et avantages de l'invention ressortiront de la description qui va suivre de plusieurs modes de réalisation et en se référant aux dessins annexés sur lesquels:
La figure 1 est une vue en perspective éclatée d'un mode de réalisation du dispositif de liaison suivant l'invention.
La figure 2 est une vue en coupe transversale de l'anneau montrant le mode de réalisation du dispositif de liaison représenté à la figure 1.
La figure 3 est une vue en coupe suivant la ligne III - III de la figure 2.
La figure 4 est une vue en perspective d'un autre mode de réalisation d'un dispositif de liaison suivant l'invention.
La figure 5 est une vue en coupe suivant la ligne V - V de la figure 6 du dispositif de liaison représenté à la figure 4.
La figure 6 est une vue en coupe transversale du dispositif représenté à la figure 5.

Aux figures 1, 2 et 3 on a représenté un premier mode de réalisation d'un dispositif de liaison entre un anneau brûleur ou accroche-flammes 1 en matériau composite et un canal de chambre de post-combustion d'un turboréacteur (non représenté au dessin). L'anneau 1 qui est représenté partiellement est constitué d'une gouttière annulaire à section en V présentant deux ailes 1 a, 1 b disposées suivant deux plans inclinés convergeant vers l'amont. L'anneau 1 comporte sur son pourtour dirigé vers l'amont des bossages 2 conformés dans la même matière composite que l'anneau et qui présentent à leur extrémité amont un alésage 3 dans lequel est engagée une partie cylindrique 4 qui présente à l'une de ses extrémités une chape femelle 5 entre les branches de laquelle est montée, de façon articulée autour d'un axe 6, une biellette 7 (Fig. 2 et 3). La biellette 7 est articulée à son autre extrémité (non représentée) au moyen d'une chape sur la superstructure du canal de la chambre de post-combustion d'un turboréacteur. Pour compenser les différences de dilatation entre l'alésage 3 du bossage et la partie cylindrique 4 de la chape, il faut prévoir un léger jeu.

Cet emmanchement assure la transmission à l'anneau 1 du couple de torsion provoqué par l'inclinaison suivant l'angle a de la biellette 7 de liaison.

A son autre extrémité, la partie cylindrique 4 est prolongée par une partie de section rectangulaire 8 qui est plus grande que la section de la partie cylindrique 4 et assure la retenue de la chape dans l'anneau. A cet effet, la partie 8 présente deux faces opposées 8a, 8b faisant entre elles un angle déterminé convergeant vers l'amont et qui sont en appui contre les faces intérieures correspondantes des ailes 1a, 1b de l'anneau 1 en forme de gouttière, sous l'effet de l'effort de traînée, réalisant l'arrêt en translation côté amont et assurant la reprise de l'effort de traînée. La partie à faces convergentes 8 présente une fente 9 orientée radialement et dans laquelle est engagée une broche 10 dont les extrémités sont emmanchées dans deux alésages 11, 11 percés dans la paroi des deux ailes 1a, 1 b de l'anneau 1 et disposés suivant un même axe. La broche 10 est verrouillée en translation par une goupille 12 traversant la partie 8 de la chape.

Dans le cas d'un anneau brûleur, la partie 8 de la chape comporte un alésage 13 dans lequel est engagée une rampe 14 de distribution de carburant dont le positionnement et la fixation sont assurées par les parties 8 de la chape.

Aux figures 4, 5 et 6, on a représenté un deuxième mode de réalisation du dispositif de liaison, dans lequel l'anneau 1 en matière composite présente une forme de gouttière légèrement différente de la précédente mais comportant également des ailes 1a, 1b disposées en V. Sur le bord d'attaque de l'anneau 1 sont prévus des bossages 15 régulièrement espacés, et qui sont conformés dans la même matière composite que l'anneau, notamment par moulage. Dans les bossages 15 sont rapportés des organes cylindriques 16 prolongeant la partie d'un bloc 17 de section trapézoïdale dont les faces inclinées 17a, 17b sont convergentes et en appui contre les faces des ailes 1a, 1b de l'anneau 1 comme il a été décrit ci-dessus pour la rétention de la chape.

L'organe cylindrique 16 est engagé à son extrémité amont dans une ouverture 18 ménagée dans le bossage 15 et ledit organe 16 présente un trou taraudé 19 dans lequel est vissée une partie filetée 20 prolongeant une chape mâle 21 qui est en appui par l'intermédiaire d'une rondelle 22 contre l'organe cylindrique 16 et le bossage 15.

Sur la chape mâle 21 est articulée une chape femelle 23 d'une biellette 24 au moyen d'un axe 25 engagé dans des trous 26, 27 prévus respectivement dans la chape mâle 21 et dans la chape femelle 23.

A son autre extrémité la biellette 24 est articulée sur le canal de la chambre de post- combustion. Le bloc 17 de section trapézoïdale présente sur ses deux côtés et perpendiculairement son axe deux bras cylindriques 28, 28a enveloppant une rampe 29 de distribution de carburant présentant des trous 30 régulièrement espacés et par lesquels le carburant est injecté à travers des découpes 31 et 32 ménagées en regard dans les bras cylindriques 28, 28a et dans le bord d'attaque de l'anneau 1. De part et d'autre des bras cylindriques 28, 28a sont montées des chapes de centrage 33, 33a qui sont engagées sur la rampe de distribution 29 et qui présentent un téton 34 encastré dans une découpe 35 du bord d'attaque de l'anneau.

## Revendications

1. Dispositif de liaison entre un anneau brûleur ou accroche-flammes en matériau composite et un canal de chambre de postcombustion d'un turboréacteur, ledit anneau étant constitué d'une gouttière annulaire à section en V, relié à la structure du canal au moyen de biellettes métalliques (7, 24) comportant une chape à chacune de leurs extrémités, l'une de ces chapes étant associée à une chape de la structure du canal et l'autre chape à une chape (5, 21) portée par l'anneau, caractérisé en ce que l'anneau (1) comporte sur son pourtour des bossages (2, 15) conformés dans la matière de l'anneau, lesdits bossages (2, 15) présentant à leur extrémité amont un alésage (3, 18) dans lequel est engagée une partie cylindrique (4, 16) de ladite chape (5, 21, ladite partie cylindrique (4, 16) étant prolongée en aval par une partie d'une pyramide tronquée (8, 17) qui présente deux faces opposées (8a, 8b et 17a, 17b) faisant entre elles un angle déterminé convergeant vers l'amont et qui sont en appui contre les ailes inclinées correspondantes (1a, 1 b) de l'anneau (1).

2. Dispositif suivant la revendication 1, caractérisé en ce que la partie de pyramide tronquée (8) présente une fente (9) orientée radialement, dans laquelle est engagée une broche (10) dont les extrémités sont emmanchées dans deux alésages (11, 11a) percés dans la paroi des deux ailes (1a, 1b) de l'anneau et disposés suivant un même axe, ladite broche (10) étant verrouillée en translation par une goupille (12) traversant la partie tronconique (8).

3. Dispositif suivant la revendication 1, caractérisé en ce que la partie de pyramide tronquée (8) présente un alésage (13) dans lequel est engagée une rampe (14) de distribution de carburant.

4. Dispositif suivant la revendication 1, caractérisé en ce que la partie cylindrique prolongeant la chape (21) présente une partie filetée (20) qui est engagée dans un trou taraudé (19) ménagé dans la partie cylindrique (16) prolongeant la partie de pyramide tronquée (17), ledit organe cylindrique (16) étant engagé par sa partie amont dans une ouverture (18) ménagée dans le bossage (15) de l'anneau (1).

5. Dispositif suivant la revendication 4, caractérisé en ce que la partie de pyramide tronquée (17) présente sur ses côtés et perpendiculairement à son axe deux bras cylindriques (28, 28a) enveloppant ladite rampe (14) de distribution de carburant présentant des trous (30) régulièrement espacés et par lesquels le carburant est injecté à travers des découpes (31, 32) ménagées en regard et vers l'amont dans les bras cylindriques (28, 28a) et dans le bord d'attaque de l'anneau (1).

6. Dispositif suivant la revendication 5, caractérisé en ce que sur les bras cylindriques (28, 28a) sont montées des chapes de centrage (33, 33a) qui sont engagées sur la rampe (29) de distribution de carburant et qui présentent un téton (34) encastré dans une découpe (35) du bord d'attaque de l'anneau.

## Claims

1. A connecting device between a burner or flame-catching ring (1) of composite material and an after-burner chamber duct of a turbojet, the ring comprising an annular V-section channel connected to the duct structure by metal links (7, 24) comprising a yoke at each end, one yoke being associated with a yoke on the duct structure and the other yoke being associated with a yoke (5, 21) borne by the ring, characterised in that the ring (1) is formed with peripheral bosses (2, 15) shaped from the ring material, the upstream end of the bosses (2, 15) being formed with a bore (3, 18) receiving a cylindrical part (4, 16) of the yoke (5, 21), the cylindrical part (4, 16) being prolonged downstream by a part of a truncated pyramid (8, 17) having two opposite surfaces (8a, 8b and 17a, 17b) which together form a given angle converging upstream and which bear against the corresponding inclined flanks (1a, 1b) of the ring (1).

2. A device according to claim 1, characterised in that the truncated pyramid part has a radially extending slot (9) which receives a spindle (10), the ends of which fit into two bores (11, 11 a) formed in the walls of the two flanks (1a, 1b) of the ring and disposed along a single axis, the spindle (10) being locked in translation by a pin (12) which extends through the frusto-conical part (8).

3. A device according to claim 1, characterised in that the truncated pyramid part (8) has a bore (13) receiving a slope (14) for distributing fuel.

4. A device according to claim 1, characterised in that the cylindrical part prolonging the yoke (21) has a threaded part (20) which engages in a threaded hole (19) formed in the cylindrical part (16) prolonging the truncated pyramid part, the upstream part of the cylindrical means (16) engaging in an opening (18) formed in the boss (15) of the ring (1).

5. A device according to claim 4, characterised in that the truncated pyramid part (17) has two cylindrical arms (28, 28a) on its sides and perpendicular to its axis, the arms enveloping the fuel distribution slope (14) formed with regularly spaced holes (30) through which fuel is injected through recesses (31, 32) formed opposite one another and in the upstream direction in the cylindrical arms (28, 28a) and in the leading edge of the ring (1).

6. A device according to claim 5, characterised in that centring caps (33, 33a) are mounted on the cylindrical arms (28, 28a) and engage the fuel distribution slope (29) and comprise a stud (34) which fits into a recess (35) on the leading edge of the ring.

## Patentansprüche

1. Vorrichtung zur Verbindung eines Ringbrenners (1) oder Flammenhalters aus Verbundwerkstoff mit dem Kanal der Nachverbrennungskammer eines Turbostrahltriebwerks,
wobei der Ringbrenner aus einer ringförmigen Rinne mit V-förmigem Querschnitt besteht, die mit der Konstruktion des Kanals über metallische Pleuelstangen (7, 24) verbunden ist, die an jedem Ende ein Gabelgelenkteil (7, 24) aufweisen, von denen eines mit einem Gabelgelenkteil der Konstruktion des Kanals und das andere mit einem von dem Ringbrenner getragenen Gabelgelenkteil (5, 21) kombiniert ist,
dadurch gekennzeichnet,
daß der Ringbrenner an seinem Außenumfang einstückig mit ihm ausgebildete Vorsprünge (2, 15) aufweist, die an ihrem stromaufwärtigen Ende mit einer Bohrung (3, 18) versehen sind, in die ein zylindrischer Teil (4, 16) seines Gabelgelenkteils (5, 21) eingreift,
daß dieser zylindrische Teil (4, 16) auf der stromabwärtigen Seite von einem Pyramidenstumpfteil (8, 17) verlängert wird, der zwei entgegengesetzte Seiten (8a, 8b und 17a, 17b) besitzt, die einen bestimmten, in stromaufwärtiger Richtung konvergierenden Winkel miteinander bilden,
und daß diese Seiten (8a, 8b und 17a, 17b) sich gegen die entsprechenden geneigten Schenkel (1a, 1b) des Ringbrenners (1) abstützen.

2. Vorrichtung nach Anspruch 1, dadurch gekennzeichnet, daß der Pyramidenstumpfteil einen in radialer Richtung verlaufenden Schlitz (9) aufweist, in den eine Stange (10) eingreift, deren Enden in zwei Bohrungen (11, 11a) eingepreßt sind, die die Wandung der beiden Schenkel (1a, 1b) des Ringbrenners (1) durchdringen und eine gemeinsame Achse haben, und daß die Stange (10) von einem durch den Pyramidenstumpfteil (8) verlaufenden Stift (12) gegen Verschiebung gesichert ist.

3. Vorrichtung nach Anspruch 1, dadurch gekennzeichnet, daß der Pyramidenstumpfteil (8) eine Bohrung (13) aufweist, in der eine Rampe (14) zur Kraftstoffverteilung befestigt ist.

4. Vorrichtung nach Anspruch 1, dadurch gekennzeichnet, daß der das Gabelgelenkteil (21) verlängernde zylindrische Teil einen Gewindeabschnitt (20) aufweist, der in eine Gewindebohrung (19) eingreift, die in dem den Pyramidenstumpfteil (17) verlängernden zylindrischen Teil (16) angebracht ist, und daß der zylindrische Teil (16) mit seinem stromaufwärtigen Teil in eine Öffnung (18) eingreift, die in dem Vorsprung (15) des Ringbrenners (1) ausgebildet ist.

5. Vorrichtung nach Anspruch 4, dadurch gekennzeichnet, daß der Pyramidenstumpfteil (17) an seinen Seiten zwei senkrecht zu seiner Achse verlaufende zylindrische Arme (28, 28a) aufweist, die die genannte Rampe (14) zur Kraftstoffverteilung einschließen und regelmäßig verteilte Löcher (39) besitzen, mittels derer der Kraftstoff durch Ausschnitte (31, 32) eingespritzt wird, die, einander gegenüberliegend und der stromaufwärtigen Seite zugewandt, in den zylindrischen Armen (28, 28a) und der Vorderkante des Ringbrenners (1) angebracht sind.

6. Vorrichtung nach Anspruch 5, dadurch gekennzeichnet, daß auf den zylindrischen Armen (28, 28a) Gabelgelenkteile (33, 33a) zur Zentrierung montiert sind, die an der Rampe (29) zur Kraftstoffverteilung angreifen und einen Zapfen (35) haben, der in einen Ausschnitt (35) der Vorderkante des Ringbrenners eingelassen ist.
